# FASCICULE DE BREVET EUROPEEN

(11) **EP 1 561 662 B1**
(45) Date de publication et mention de la délivrance du brevet: **13.08.2008**
(21) Numéro de dépôt: 05290200.4
(22) Date de dépôt: 28.01.2005
(51) Int. Cl.: B61D 23/02

(54) **Seuil de porte d'accès à l'intérieur d'un véhicule ferroviaire**
Schwelle für die Einstiegstür eines Schienenfahrzeugs
Step for the entry door of a railway vehicle

(30) Priorité: 04.02.2004 FR 0401079
(43) Date de publication de la demande: 10.08.2005
(73) Titulaire: ALSTOM Transport SA, 92300 Levallois-Perret (FR)
(72) Inventeur: Le Bellec, Jean-Luc, 17000 La Rochelle (FR); Gomis, Christophe, Le Payaud 17137 Nieul Sur Mer (FR)
(74) Mandataire: Blot, Philippe Robert Emile

(56) Documents cités:
- DE-A- 2 308 006
- DE-A- 3 710 317
- US-A1- 2003 006 575

## Description

La présente invention concerne un seuil de porte pour un véhicule ferroviaire destiné à combler partiellement l'intervalle entre le véhicule et un quai comportant un support adapté pour être lié à la structure du véhicule ferroviaire et une lame retenue par ledit support, laquelle lame est déplaçable entre une position normale en saillie par rapport au support et une position escamotée dans le support.

Un tel seuil est connu par le document DE 2 308 006.

Les véhicules ferroviaires de transport urbain, tels que les tramways, s'arrêtent le long d'un quai surélevé, pour permettre l'entrée et la sortie des passagers au travers d'ouvertures latérales ménagées dans le flanc du véhicule et normalement obturées par des portes.

Un intervalle est prévu entre le flanc du véhicule ferroviaire et le bord du quai, pour permettre une circulation du véhicule sans que celui-ci ne heurte le quai.

Pour éviter que les passagers entrant ou sortant du véhicule ne tombent ou se blessent du fait de la présence de cet intervalle qu'il convient qu'ils franchissent, il est connu de prévoir que les ouvertures d'accès au véhicule soient équipées, dans leur partie inférieure, d'un seuil de porte faisant saillie vers l'extérieur par rapport au flanc du véhicule. Ce seuil comble au moins partiellement l'intervalle entre le flanc du véhicule et le quai à l'endroit de l'ouverture d'accès évitant que les passagers ne se blessent.

Un tel seuil permet également l'accès au véhicule à des personnes en fauteuil roulant ou à mobilité réduite et assure un confort d'accès pour les autres passagers.

Ces seuils qui dépassent latéralement hors de l'encombrement général du véhicule peuvent être amenés, dans certaines circonstances, à toucher le bord du quai.

Ainsi, il a été envisagé des seuils déployables sous l'action d'un ou plusieurs actionneurs. Ces seuils font saillie par rapport au flanc du véhicule seulement lorsque celui-ci est arrêté le long d'un quai. Au contraire, les seuils sont rétractés lorsque le véhicule circule. De tels seuils sont très complexes à fabriquer et donc coûteux.

Il a également été envisagé des seuils fixes faisant saillie à demeure par rapport au flanc du véhicule. Pour éviter que ces seuils ne touchent le quai, ceux-ci sont disposés largement à l'écart du bord du quai, de sorte qu'un intervalle important reste présent entre le seuil et le quai. Le problème de sécurité des passagers est alors seulement imparfaitement résolu.

Par ailleurs, il a été envisagé des seuils dits "fusibles". Ces seuils présentent des éléments de liaison à la structure du véhicule qui sont susceptibles de se rompre lorsque le seuil entre en contact avec le bord du quai. Le seuil, et notamment les moyens de liaison qu'il comporte, doivent être remplacés après chaque rupture, ce qui rend le coût d'exploitation du véhicule ferroviaire élevé.

De plus, ces seuils après rupture des éléments de liaison peuvent être dangereux puisque le seuil peut alors se détacher totalement ou partiellement et blesser un passant.

L'invention a pour but de proposer un seuil de porte permettant le comblement efficace de l'intervalle entre le véhicule et le quai, sans que le coût d'exploitation du véhicule ferroviaire ne soit élevé et sans danger pour les passants.

A cet effet, l'invention a pour objet un seuil de porte du type précité, caractérisé en ce qu'il comporte des moyens de serrage de la lame contre au moins une surface de serrage du support pour établir un frottement de valeur déterminée entre la lame et le support s'opposant au déplacement de la lame par rapport au support dans le plan de la ou chaque surface de serrage.

Suivant des modes particuliers de réalisation, le seuil de porte comporte l'une ou plusieurs des caractéristiques suivantes :
- lesdits moyens de serrage sont les seuls moyens de retenue de la lame ;
- la lame et le support comportent des moyens de guidage de la lame de sa position normale en saillie à sa position escamotée, lesquels moyens sont disposés aux extrémités de la lame ;
- la lame est formée d'un matériau polymère ;
- la lame présente au moins un profil d'accrochage pour un outil de traction permettant le déplacement de la lame de sa position escamotée à sa position normale en saillie ;
- il comporte en outre au moins une butée d'arrêt longitudinale de la lame solidaire de l'un de la lame et du support, la butée étant reçue coulissante dans une rainure ménagée dans l'autre de la lame et du support, laquelle rainure s'étend suivant la direction de déplacement de la lame ;
- le support délimite une chape de maintien de la lame, laquelle chape présente deux surfaces de serrage en regard entre lesquelles la lame est retenue par un ajustement serré ;
- le support comporte un profilé métallique présentant deux bras portant chacun une surface de serrage et délimitant ladite chape de maintien de la lame, les deux bras étant reliés dans le profilé par une âme avec laquelle ils sont venus de matière ;
- ladite chape délimite un espace libre de réception de la lame dans sa position escamotée ;
- lesdits moyens de serrage comportent au moins un tirant solidaire d'un premier de la lame et du support, lequel tirant est monté coulissant par rapport au second de la lame et du support et prend appui sur le second de la lame et du support, le tirant appliquant une force de serrage de la lame contre la surface de serrage du support.
- le tirant comporte une vis de serrage propre à ajuster la force de serrage imposée par le tirant ;
- l'un de la lame et du support comporte une rainure en T ménagée dans son épaisseur et le tirant comporte un lardon reçu dans ladite rainure ; et
- ladite rainure en T est ménagée dans la lame et s'ouvre à une extrémité disposée du côté tourné vers la position escamotée de la lame.

L'invention sera mieux comprise à la lecture de la description qui va suivre, donnée uniquement à titre d'exemple et faite en se référant aux dessins, sur lesquels :
- la figure 1 est une vue en perspective d'une ouverture d'accès à l'intérieur d'un véhicule ferroviaire ;
- les figures 2 et 3 sont des vues en coupe transversales de la partie inférieure d'un véhicule ferroviaire montrant un premier mode de réalisation d'un seuil selon l'invention, la lame étant respectivement en position normale en saillie et en position escamotée ;
- la figure 4 est une vue en coupe longitudinale d'un second mode de réalisation d'un seuil selon l'invention ; et
- les figures 5 et 6 sont des vues en coupe transversale de la partie inférieure du véhicule ferroviaire montrant le seuil de la figure 4, en position normale en saillie, les coupes étant prises suivant, respectivement, les lignes V-V et VI-VI de la figure 4.

Comme illustré sur la figure 1, et comme connu en soi, un véhicule ferroviaire, notamment un tramway, comporte des ouvertures d'accès 10 ménagées au travers de son flanc latéral 12. Ces ouvertures d'accès sont délimitées par un cadre de porte 14 généralement rectangulaire par rapport auquel coulissent deux portes non représentées. Les portes sont déplaçables entre une position d'obturation de l'ouverture d'accès et une position escamotée permettant le passage au travers de l'ouverture d'accès.

A son extrémité inférieure, le véhicule ferroviaire comporte une poutre longitudinale 16 formant une partie de la structure rigide du véhicule. En particulier, cette poutre 16 supporte le plancher 18 formé par exemple de planches de bois recouverte d'un revêtement de sol.

Par ailleurs, un seuil de porte désigné par la référence générale 20 est solidarisé à la structure du véhicule et notamment à la poutre 16 au bas de l'ouverture d'accès 10. Ce seuil fait normalement saillie vers l'extérieur et a pour but de combler l'intervalle entre le véhicule et un quai pour permettre une entrée et une sortie des passagers sans risque de chute.

Comme illustré sur les figures 2 et 3, le seuil 20 comporte un profilé de support 22 enchâssant et retenant en position une lame 24 faisant partiellement saillie longitudinalement à l'extérieur du véhicule.

Le profilé 22 s'étend suivant toute la longueur de l'ouverture 10. Il comporte une âme 26 appliquée contre la poutre 16 et liée à celle-ci par des vis 28 réparties suivant la longueur du profilé.

Deux bras 28A, 28B du profilé délimitent une chape 29 de maintien de la lame 24. Ils s'étendent perpendiculairement à l'âme 26 et sont venus de matière avec celle-ci. Ces deux bras 28A, 28B s'étendent suivant toute la longueur du profilé. Ils présentent, à leurs extrémités libres, deux surfaces 30A, 30B de serrage de la lame 24. Ces surfaces s'étendent parallèlement l'une à l'autre et sont propres à enserrer la lame 24 et à retenir celle-ci par frottement grâce à un ajustement serré. Elles forment ainsi un moyen de serrage de la lame contre l'une et l'autre des deux surfaces de serrage 30A, 30B.

La lame 24 est constituée d'un profilé de polymère présentant deux faces principales parallèles appliquées contre les surfaces de serrage 30A, 30B. Cette lame présente une largeur comprise entre 50 mm et 120 mm et par exemple égale à 85 mm. Sa longueur est sensiblement égale à la largeur de l'ouverture 10, cette longueur étant par exemple de deux mètres. Son épaisseur est comprise entre 1 cm et 5 cm et par exemple égale à 2 cm.

Un espace libre 31 est réservé en arrière des surfaces de serrage 30A, 30B à l'intérieur de la chape entre l'âme 26 et la lame 24. Cet espace réservé 31 a une largeur comprise entre 20 mm et 40 mm et par exemple égale à 30 mm.

La lame 24 présente à ses extrémités dans son épaisseur des lumières oblongues disposées suivant la largeur de la lame. Des pions de guidage, solidaires du profilé de support 22, sont engagés dans ces lumières oblongues pour assurer un guidage de la lame entre une position normale en saillie telle qu'illustrée sur la figure 2 et une position escamotée telle qu'illustrée sur la figure 3. Le guidage est assuré suivant une direction parallèle aux surfaces de serrage 30A, 30B.

D'autres moyens de guidage de la lame peuvent être mis en oeuvre tels que des butées aux deux extrémités de la lame.

Suivant son bord dit extérieur tourné à l'opposé du véhicule, la lame 24 présente, suivant ses arêtes, des chanfreins 32A, 32B.

Des évidements 33 sont ménagés sur la face inférieure de la lame 24 à intervalle régulier suivant la longueur de la lame. Ils sont placés au voisinage du bord en saillie de la lame 24. Ces évidements sont propres à recevoir un outil pour déplacer la lame 24 par rapport au profilé de support 22.

Initialement, dans sa position normale, c'est-à-dire avant d'avoir heurté le bord d'un quai, la lame 24 fait saillie hors de la chape 29 sur plus de la moitié de sa largeur. Ainsi, elle est retenue entre les surfaces de serrage 30A, 30B sur seulement sa partie arrière.

Par ailleurs, une plaque d'accès 40 est rapportée dans la partie inférieure de l'ouverture d'accès 10 sur toute la largeur de celle-ci. Cette plaque 40 couvre la partie supérieure de la poutre 16 et du profilé de support 22 et se prolonge partiellement, à une extrémité, sur le plancher 18 et, à son autre extrémité, sur la lame 24. La lame 24 fait ainsi saillie par rapport à cette plaque d'accès d'une longueur comprise entre 20 mm et 40 mm et de préférence sensiblement égale à 34 mm.

Enfin, un capot de parement 42 est rapporté sur le profilé de support 22 le long de la chape 29. Ce capot 42 est retenu, à une extrémité, dans une rainure 44 ménagée dans un bras 28A de la chape et est fixé, à son autre extrémité, par boulonnage sur la poutre 16.

Initialement, la lame 24 est telle qu'illustrée sur la figure 2. Celle-ci est retenue seulement par serrage entre les deux surfaces 30A, 30B. Ainsi, lorsque le véhicule est à quai, la lame 24 comble l'essentiel de l'espace entre le quai et le véhicule permettant un accès sécurisé et confortable à l'intérieur du véhicule. L'ajustement serré assuré par les deux surfaces de serrage parallèles est dimensionné pour retenir la lame 24 lors de la circulation du train, notamment du fait des vibrations. Cet ajustement est également dimensionné pour éviter un basculement de la lame sous l'action du poids d'un passager reposant sur le bord de la lame et pour supporter les coups pouvant être donnés par les passagers lors du franchissement du seuil.

En revanche, l'ajustement serré est suffisamment faible pour que, si la lame heurte le quai, lors de la circulation du véhicule, la lame s'escamote partiellement dans l'espace libre 31, comme illustré sur la figure 3.

Après escamotage, la lame 24 peut être ressortie manuellement en engageant un outil dans les évidements débouchants 33 ménagés sur la face inférieure de la lame et traction de la lame depuis cet outil pour ramener celle-ci dans sa position en saillie telle qu'illustrée sur la figure 2. La lame est alors à nouveau retenue seulement entre les deux surfaces de serrage 30A, 30B par l'ajustement serré initial.

Ainsi, on comprend qu'une même lame peut être déplacée plusieurs fois lors de chocs sur un quai et chaque fois remise en place facilement, la liaison seulement par ajustement serré évitant tout démontage et remplacement de moyens de liaison complexes.

Sur les figures 4 à 6 est illustré un deuxième mode de réalisation d'un seuil selon l'invention.

Dans ce mode de réalisation, les éléments identiques ou analogues à ceux du mode de réalisation des figures 1 à 3 sont désignés par les mêmes numéros de référence auxquels il a été ajouté 100.

Ainsi, le seuil présente, comme précédemment, une lame 124 engagée dans une chape 129 visible sur la figure 5. Toutefois, la lame 124 n'est pas retenue par un ajustement serré entre les deux bras 128A, 128B de la chape.

Au contraire, dans ce mode de réalisation, d'autres moyens 150 de serrage de la lame 124 contre la surface de serrage inférieure 130A de l'aile 128A sont prévues, la lame étant dégagée mais proche de la surface 130B du bras 128B, cette surface 130B ne formant plus une surface de serrage.

Les moyens de serrage 150 comportent un tirant 152 solidaire du bras 128A et engagé dans une rainure 154 en T formée dans la lame. Cette rainure 154 en T s'étend suivant la direction de déplacement de la lame. Avantageusement, trois ou quatre tirants 152, associés chacun à une rainure, sont répartis suivant la longueur de la lame.

Chaque tirant 152 comporte un lardon 155 présentant une tête élargie 156 comportant au moins un méplat latéral, dans laquelle est engagée une vis de serrage 158 traversant un orifice 160 ménagé dans le bras 128A. La tête de la vis 158 s'appuie sur la surface extérieure du bras 128A.

La tête 156 du lardon présente deux oreilles latérales prenant appui sur les surfaces ménagées dans la rainure en T 154 et s'étendant parallèlement à la surface de serrage 130A.

Avantageusement, pour assurer le montage du lardon 155, la rainure 154 en T débouche à une extrémité libre disposée du côté orienté dans le sens de rétraction de la lame. Au contraire, la rainure 154 en T est obturée à l'extrémité en saillie de la lame.

Comme illustré sur les figures 4 et 6, le seuil comporte en outre une butée d'arrêt longitudinale de la lame. Cette butée comporte un pion 180 solidarisé au support et plus précisément au bras 128A de la chape. Ce pion est par exemple vissé sur le bras 128A et fait saillie dans la chape. Le pion présente une résistance au cisaillement supérieure à celle du tirant 152.

Le pion est reçu dans une rainure 182 dont la largeur est très légèrement supérieure à celle du tirant. Cette rainure s'étend suivant le sens de déplacement de la lame.

Dans ce mode de réalisation, la retenue de la lame 124, dans sa position normale en saillie, est assurée par le serrage des vis 158 qui maintiennent la lame 124 serrée contre la seule surface de serrage 130A, de manière à établir une force de frottement entre la lame et le support. La force de frottement ainsi créée dépend du serrage des vis 158 qui impose une force de traction au travers du tirant 152. Ainsi, il est possible que la lame ne s'escamote qu'à partir de l'application d'un effort prédéterminé sur la lame.

Pour la remise en place de la lame, après un escamotage, les vis 158 sont desserrées et la lame est repositionnée, après quoi les vis sont resserrées à un couple prédéterminé assurant une retenue satisfaisante de la lame.

Dans ce mode de réalisation également, la lame peut être remise en état facilement après escamotage, sans qu'il soit nécessaire de changer les moyens de fixation.

Par ailleurs, la présence des butées 180 permet d'éviter un déplacement longitudinal de la lame, même en cas d'effort axial très important qui aurait pu conduire au cisaillement des tirants 152.

## Revendications

1. Seuil de porte pour un véhicule ferroviaire destiné à combler partiellement l'intervalle entre le véhicule et un quai comportant un support (22 ; 122) adapté pour être lié à la structure (16) du véhicule ferroviaire et une lame (24 ; 124) retenue par ledit support (22 ; 122), laquelle lame (24 ; 124) est déplaçable entre une position normale en saillie par rapport au support (22; 122) et une position escamotée dans le support (22 ; 122), **caractérisé en ce qu'**il comporte des moyens (30A, 30B ; 150) de serrage de la lame (24; 124) contre au moins une surface de serrage (30A, 30B ; 130A) du support (22 ; 122) pour établir un frottement de valeur déterminée entre la lame (24; 124) et le support (22 ; 122) s'opposant au déplacement de la lame (24 ; 124) par rapport au support (22 ; 122) dans le plan de la ou chaque surface de serrage (30A, 30B; 130A).

2. Seuil de porte selon la revendication 1, **caractérisé en ce que** lesdits moyens de serrage (30A, 30B ; 150) sont les seuls moyens de retenue de la lame (24; 124).

3. Seuil de porte selon la revendication 1 ou 2, **caractérisé en ce que** la lame (24 ; 124) et le support (22 ; 122) comportent des moyens de guidage de la lame (24; 124) de sa position normale en saillie à sa position escamotée, lesquels moyens sont disposés aux extrémités de la lame (24 ; 124).

4. Seuil de porte selon l'une quelconque des revendications précédentes, **caractérisé en ce que** la lame (24 ; 124) est formée d'un matériau polymère.

5. Seuil de porte selon l'une quelconque des revendications précédentes, **caractérisé en ce que** la lame (24 ; 124) présente au moins un profil d'accrochage (33) pour un outil de traction permettant le déplacement de la lame (24 ; 124) de sa position escamotée à sa position normale en saillie.

6. Seuil de porte selon l'une quelconque des revendications précédentes, **caractérisé en ce qu'**il comporte en outre au moins une butée d'arrêt longitudinale de la lame (124) solidaire de l'un de la lame (124) et du support (122), la butée étant reçue coulissante dans une rainure (182) ménagée dans l'autre de la lame (124) et du support (122), laquelle rainure (182) s'étend suivant la direction de déplacement de la lame (124).

7. Seuil de porte selon l'une quelconque des revendications précédentes, **caractérisé en ce que** le support (22) délimite une chape (29) de maintien de la lame (24), laquelle chape (29) présente deux surfaces de serrage (30A, 30B) en regard entre lesquelles la lame (24) est retenue par un ajustement serré.

8. Seuil de porte selon la revendication 7, **caractérisé en ce que** le support (22) comporte un profilé métallique présentant deux bras (28A, 28B) portant chacun une surface de serrage (30A, 30B) et délimitant ladite chape (29) de maintien de la lame (24), les deux bras (28A, 28B) étant reliés dans le profilé par une âme (26) avec laquelle ils sont venus de matière.

9. Seuil de porte selon l'une quelconque des revendications 7 et 8, **caractérisé en ce que** ladite chape (29) délimite un espace libre (31) de réception de la lame (24) dans sa position escamotée.

10. Seuil de porte selon l'une quelconque des revendications 1 à 6, **caractérisé en ce que** lesdits moyens de serrage (150) comportent au moins un tirant (152) solidaire d'un premier de la lame (124) et du support (122), lequel tirant (152) est monté coulissant par rapport au second de la lame (124) et du support (122) et prend appui sur le second de la lame (124) et du support (122), le tirant (152) appliquant une force de serrage de la lame (124) contre la surface de serrage (130A) du support.

11. Seuil de porte selon la revendication 10, **caractérisé en ce que** le tirant (152) comporte une vis de serrage (158) propre à ajuster la force de serrage imposée par le tirant (152).

12. Seuil de porte selon la revendication 10 ou 11, **caractérisé en ce que** l'un de la lame (124) et du support (122) comporte une rainure (154) en T ménagée dans son épaisseur et que le tirant (152) comporte un lardon (155) reçu dans ladite rainure (154).

13. Seuil de porte selon la revendication 12, **caractérisé en ce que** ladite rainure (154) en T est ménagée dans la lame (124) et s'ouvre à une extrémité disposée du côté tourné vers la position escamotée de la lame (124).

## Claims

1. Door sill for a railway vehicle, intended to partially fill the gap between the vehicle and a platform comprising a support (22; 122) designed to be connected to the structure (16) of the railway vehicle and a blade (24; 124) retained by the said support (22; 122), the said blade (24; 124) being displaceable between a normal projecting position in relation to the support (22; 122) and a position retracted in the support (22; 122), **characterised in that** it comprises means (30A, 30B; 150) for clamping the blade (24; 124) against at least one clamping surface (30A, 30B; 130A) of the support (22; 122) in order to establish friction of a predetermined value between the blade (24; 124) and the support (22; 122) opposing the displacement of the blade (24; 124) in relation to the support (22; 122) in the plane of the clamping surface or each clamping surface (30A, 30B; 130A).

2. Door sill according to Claim 1, **characterised in that** the said clamping means (30A, 30B; 150) are the sole means for retaining the blade (24; 124).

3. Door sill according to Claim 1 or 2, **characterised in that** the blade (24; 124) and the support (22; 122) comprise means for guiding the blade (24; 124) from its normal projecting position to its retracted position, the said means being arranged at the ends of the blade (24; 124).

4. Door sill according to any one of the preceding claims, **characterised in that** the blade (24; 124) is formed from a polymer material.

5. Door sill according to any one of the preceding claims, **characterised in that** the blade (24; 124) has at least one hooking profile (33) for a traction tool, allowing the displacement of the blade (24; 124) from its retracted position to its normal projecting position.

6. Door sill according to any one of the preceding claims, **characterised in that** it further comprises at least one longitudinal stop element of the blade (124) formed as one piece with the blade (124) and the support (122), the stop being accommodated in a sliding manner in a groove (182) arranged in the other of the blade (124) and the support (122), the said groove (182) extending following the direction of displacement of the blade (124).

7. Door sill according to any one of the preceding claims, **characterised in that** the support (22) delimits a shell (29) for holding the blade (24), said shell (29) having two clamping surfaces (30A, 30B) between which the blade (24) is retained by a clamping adjustment element.

8. Door sill according to Claim 7, **characterised in that** the support (22) comprises a metallic profile having two arms (28A, 28B), each bearing a clamping surface (30A, 30B) and delimiting the said shell (29) for holding the blade (24), the two arms (28A, 28B) being connected in the profile by a web (26), with which they form one piece.

9. Door sill according to either of Claims 7 and 8, **characterised in that** the shell (29) delimits a free space (31) for receiving the blade (24) in its retracted position.

10. Door sill according to any one of Claims 1 to 6, **characterised in that** the said clamping means (150) comprise at least one rod (152) formed as one piece with a first of the blade (124) and the support (122), said rod (152) being mounted so as to slide in relation to the second of the blade (124) and the support (122) and taking support on the second of the blade (124) and the support (122), the rod (152) applying a clamping force on the blade (124) against the clamping surface (130A) of the support.

11. Door sill according to Claim 10, **characterised in that** the rod (152) comprises a clamping screw (158) suitable for adjusting the clamping force imposed by the rod (152)

12. Door sill according to Claim 10 or 11, **characterised in that** the one of the blade (124) and support (122) comprises a T-shaped groove (154) set in its thickness, and **in that** the rod (152) comprises a gib (155) accommodated in the said groove (154)

13. Door sill according to Claim 12, **characterised in that** the said T-shaped groove (154) is set in the blade (124) and opens at one end arranged in the side facing the folded position of the blade (124).

## Patentansprüche

1. Türschwelle für ein Schienenfahrzeug, die zum teilweise Schließen des Zwischenraums zwischen dem Fahrzeug und einem Bahnsteig vorgesehen ist, aufweisend einen Träger (22, 122), der zum Verbinden mit der Struktur (16) des Schienenfahrzeuges angepasst ist, und eine Zunge (24; 124), die von dem Träger (22; 122) festgehalten wird, wobei die Zunge (24; 124) zwischen einer bezüglich des Trägers (22; 122) auskragenden Normalposition und einer in dem Träger (22; 122) versenkten Position verschiebbar ist, **dadurch gekennzeichnet, dass** sie Mittel (30A, 30B; 150) zur Klemmung der Zunge (24; 124) gegen mindestens eine Klemmfläche (30A, 30B; 130A) des Trägers (22; 122) zum Ausbilden eines bestimmten Reibwertes zwischen der Zunge (24; 124) und dem Träger (22; 122) aufweist, was einem Verschieben der Zunge (24; 124) bezüglich des Trägers (22; 122) in der Ebene der oder jeder Klemmfläche (30A, 30B; 130A) entgegenwirkt.

2. Türschwelle gemäß Anspruch 1, **dadurch gekennzeichnet, dass** die Klemmmittel (30A, 30B; 150) die einzigen Mittel zum Festhalten der Zunge (24; 124) sind.

3. Türschwelle gemäß Anspruch 1 oder 2, **dadurch gekennzeichnet, dass** die Zunge (24; 124) und der Träger (22; 122) Mittel zum Führen der Zunge (24; 124) aus ihrer auskragenden Normalposition in ihre Versenkposition aufweist, wobei jene Mittel an den Enden der Zunge (24; 124) angeordnet sind.

4. Türschwelle gemäß irgendeinem der vorherigen Ansprüche, **dadurch gekennzeichnet, dass** die Zunge (24; 124) aus einem Polymermaterial gebildet ist.

5. Türschwelle gemäß irgendeinem der vorherigen Ansprüche, **dadurch gekennzeichnet, dass** die Zunge (24; 124) außerdem ein Kupplungsprofil (33) für eine Zugvorrichtung aufweist, die das Verschieben der Zunge (24; 124) aus ihrer Versenkposition in ihre auskragende Normalposition ermöglicht.

6. Türschwelle gemäß einem der vorherigen Ansprüche, **dadurch gekennzeichnet, dass** sie außerdem mindestens einen Anschlag zum Sperren in Längsrichtung der Zunge (124) aufweist, der mit einem von der Zunge (124) und von dem Träger (122) einstückig ausgebildet ist, wobei der Anschlag in einer Nut (182) gleitend aufgenommen ist, die in dem anderen von der Zunge (124) und von dem Träger (122) ausgenommen ist, wobei die Nut (182) sich in der Verschieberichtung der Zunge (124) erstreckt.

7. Türschwelle gemäß einem der vorherigen Ansprüche, **dadurch gekennzeichnet, dass** der Träger einen Gabelkopf (29) zum Festhalten der Zunge (24) begrenzt, wobei der Gabelkopf (29) zwei einander zugewandte Klemmflächen (30A, 30B) aufweist, zwischen denen die Zunge (24) mittels eines Klemmsitzes festgehalten wird.

8. Türschwelle gemäß Anspruch 7, **dadurch gekennzeichnet, dass** der Träger (22) ein Metallprofil aufweist, dass zwei Arme (28A, 28B) aufweist, die jeweils eine Klemmfläche (30A, 30B) tragen und den Gelenkkopf (29) zum Festhalten der Zunge (24) begrenzen, wobei die beiden Arme (28A, 28B) in dem Profil über einen Steg (26) miteinander verbunden sind, mit dem sie einstückig ausgebildet sind.

9. Türschwelle gemäß irgendeinem der Ansprüche 7 und 8, **dadurch gekennzeichnet, dass** der Gabelkopf (29) einen Freiraum (31) zur Aufnahme der Zunge (24) in ihrer Versenkposition begrenzt.

10. Türschwelle gemäß irgendeinem der vorherigen Ansprüche 1 bis 6, **dadurch gekennzeichnet, dass** die Klemmmittel (150) mindestens einen Zugstab (152) aufweisen, der mit einem Ersten von der Zunge (124) und von dem Träger (122) einstückig ausgebildet ist, wobei der Zugstab (152) bezüglich des Zweiten von der Zunge (124) und von dem Träger (122) gleitend montiert ist und an dem Zweiten von der Zunge (124) und von dem Träger (122) anliegt, wobei der Zugstab (152) eine Klemmkraft von der Zunge (124) gegen die Klemmfläche (130A) des Trägers vorsieht.

11. Türschwelle gemäß Anspruch 10, **dadurch gekennzeichnet, dass** der Zugstab (152) eine Stellschraube (158) aufweist, die zum Einstellen der von dem Zugstab (152) angelegten Kraft im Stande ist.

12. Türschwelle gemäß Anspruch 10 oder 11, **dadurch gekennzeichnet, dass** einer von der Zunge (124) und von dem Träger (122) eine T-förmige Nut (154) aufweist, die in deren Höhe ausgenommen ist, und dass der Zugstab (152) eine Leiste (155) aufweist, die in der Nut (154) aufgenommen ist.

13. Türschwelle gemäß Anspruch 12, **dadurch gekennzeichnet, dass** die T-förmige Nut (154) in der Zunge (124) ausgenommen ist und sich an einem Ende öffnet, das auf der Seite angeordnet ist, die zu der Versenkposition der Zunge (124) hingewandt ist
